# FASCICULE DE BREVET EUROPEEN

(11) **EP 0 188 966 B1**
(45) Date de publication et mention de la délivrance du brevet: **31.01.1990**
(21) Numéro de dépôt: 85402615.0
(22) Date de dépôt: 24.12.1985
(51) Int. Cl.: H01P 1/36

(54) **Dispositif hyperfréquence non réciproque à ondes de surface, et isolateur à fort isolement utilisant ce dispositif**
Oberflächenwellige nichtreziproke Mikrowellenvorrichtung und Isolator hoher Isolation mit Anwendung dergleichen
Surface-wave non-reciprocal microwave device, and isolator with a high isolation using such a device

(30) Priorité: 27.12.1984 FR 8419923
(43) Date de publication de la demande: 30.07.1986
(73) Titulaire: THOMSON-CSF, 75008 Paris (FR)
(72) Inventeur: Forterre, Gérard, F-75008 Paris (FR); Guerin, Bernard, F-75008 Paris (FR)
(74) Mandataire: Taboureau, James

(56) Documents cités:
- FR-A- 2 023 812
- FR-A- 2 507 391
- US-A- 3 886 502
- US-A- 4 050 038

## Description

La présente invention concerne le domaine des micro-ondes, et plus particulièrement les dispositifs non réciproques à ondes de surface électromagnétiques, sans ondes de voume. Elle s'applique notamment aux isolateurs hyperfréquences, ayant de faibles pertes d'insertion dans le sens de propagation des ondes, une forte atténuation dans le sens inverse, dans une large gamme de fréquences, de l'ordre de 4 à 20 GHz.

On désigne par ondes de surface électromagnétiques des ondes dont la propagation dans une direction perpendiculaire à l'aimantation d'un matériau anisotrope, tel qu'un ferrite, présente des modes d'un type nouveau, appelés modes gyromagnétiques anormaux provenant des propriétés anisotropes du ferrite.

On appelle circuit non réciproque un circuit dont les caractéristiques de transmission (atténuation, déphasage) changent suivant le sens de propagation des ondes à travers le circuit. On connaît de tels circuits constitués par des tronçons de lignes de transmission (coaxiaux, guides, circuits en bande, etc....) contenant un matériau ferrimagnétique ou gyromagnétique, tel qu'un ferrite soumis à un champ continu d'aimantation. La perméabilité d'un tel matériau sous aimantation extérieure est un tenseur, ce qui signifie que l'impédance du milieu pour une onde s'y propageant dépend de l'orientation du champ magnétique de l'onde par rapport à un repère fixe, lié audit milieu. Cette orientation change donc avec le sens de propagation. L'utilisation de cette propriété est à la base de la réalisation de circuits connus sous le nom de circulateurs, d'isolateurs, déphaseurs, etc.... qui transmettent, par exemple dans le cas de isolateurs, les ondes avec une atténuation faible dans le sens direct (quelques dB et parfois moins) et beaucoup plus grande dans le sens inverse (supérieure de 20 dB).

Pour une description détaillée de ces ondes dites de surface, on se reportera par exemple aux articles publiés dans la revue «Câbles et Transmission», No 4, octobre 1973, page 416 à 435, intitulé: «Propagation dans une lame de ferrite aimantée, application à de nouveaux dispositifs non réciproques à large bande», et dans les Transactions on Magnetics de l'Institute of Electrical and Electronic Engineers - Vol. Mag Il - NO 5 - September 1975, page 1276.

D'autre part, on connaît déjà des structures de dispositifs hyperfréquences non réciproques utilisant la propagation d'ondes électromagnétiques de surface dans un milieu constitué d'un matériau gyromagnétique ou ferrimagnétique. De tels dispositifs ont déjà fait l'objet de publications; on citera entre autres le brevet français No 2 139 767 déposé le 4 juin 1971, sa première addition No 2 150 597 déposée le 27 août 1971 et sa deuxième addition N° 2 177 507 déposée le 28 mars 1972 pour des «Dispositifs non réciproques à ondes de surface», le brevet français No 2344140 déposé le 10 mars 1976, concernant des «Isolateurs à large bande fonctionnant aux longueurs d'ondes centimétriques» ou le brevet français FR-A 2507391, intitulé «Perfectionnement aux dispositifs hyperfréquences non réciproques à ondes de surface électromagnetiques, et utilisation de tels dispositifs».

D'autres modes de propagation de surface ainsi que les modes parasites, en volume ou en surface, peuvent être excité à des fréquences de la bande à transmettre et se propager dans le matériau gyromagnétique en simultanéité avec le mode de surface non réciproque désiré. Les modes parasites les plus voisins du mode utilisé, désigné par la terminologie de «mode dynamique», sont des modes de volume. La présente invention a essentiellement pour objet des moyens permettant de diminuer la proportion de l'énergie appliquée au dispositif qui se transforme en onde parasite, énergie qui se trouve prélevée sur celle se propageant selon le mode dynamique utilisé.

Les dispositifs réalisés selon les techniques décrites dans les brevets cités supportent des modes parasites de volume excités à partir du mode électromagnétique de surface dit OSEL (ondes de surface électromagnétique) dont on ne savait pas jusqu'à présent bloquer systématiquement le processus d'excitation. Les principaux modes perturbateurs sont des modes hybrides proches des modes de type TE (transverse électrique prépondérant).

On sait que ces dispositifs comportent, disposé entre deux plaquettes en matériau gyromagnétique dans lesquelles se propagent les ondes de surface, et deux plaquettes formant charges absorbantes situées contre les plaquettes en matériau gyromagnétique, un conducteur plan métallique, appelé l'âme, de forme sensiblement trapézoïdale, dont les côtés non parallèles entre eux sont curvilignes. Ces dispositifs sont soumis à un champ magnétique H, perpendiculaire au plan de l'âme. Dans ces dispositifs, les modes de surface sont guidés le long d'une surface s'appuyant sur le conducteur plan ou strip et parallèle au champ H. Par conséquent, dans le sens direct, les modes de surface sont guidés par le grand côté rectiligne de l'âme trapézoïdale, et transmis vers la sortie du dispositif. Par contre, dans les sens inverse, les modes de surface sont guidés par la partie courbe de l'âme, et absorbés par les charges absorbantes. Les modes de volume existent aussi sur le strip et pénètrent dans l'absorbant.

Selon l'invention, on empêche le phénomène de résonance des modes d'ordres supérieure et donc l'apparition de couplages importants entre l'énergie transportée par ces modes. Pour cela, on intercale dans le résonateur en mode TE une zône de couplage fort avec le mode OSEL se propageant en sens inverse du sens à faibles pertes sur le bord de l'âme central opposé au bord rectiligne propageant l'onde OSELen sens direct.

D'un point de vue mécanique, ou géométrique, ceci signifie que le dispositif selon l'invention comporte une âme métallique dont la forme comporte encore un grand côté rectiligne, parallèle aux plaquettes en matériau gyromagnétique, et deux côtés non parallèles curvilignes, dont la convexité est tournée vers le grand côté rectiligne. Mais ce qui était un petit côté ou bord rectiligne d'une pièce trapézoïdale dans l'art connu est remplacé dans l'invention, par un bord de forme complexe: la pièce, trapézoïdale à l'origine, est découpée, par son petit côté, selon une ligne curviligne, de façon à ramener une partie de ce bord de forme complexe entre les deux plaquettes de matériau gyromagnétique, où il se forme une zône de couplage entre modes OSEL et modes de volume. En d'autre termes, le bord de l'âme comprend une région située entre les deux plaquettes en matériau absorbant, plus une région de couplage située entre les deux plaquettes en matériau gyromagnétique et à nouveau une région située entre les deux plaquettes en matériau absorbant. Les largeurs, dans le sens de la propagation des ondes, de ces trois régions seront définies ultérieurement.

De façon plus précise, l'invention concerne un dispositif hyperfréquence non réciproque à ondes de surface électromagnétique comportant, inclus dans un champ magnétique:
- deux premières plaquettes parallèles, superposées, en matériau gyromagnétique dans lesquelles se propagent les ondes de surface,
- deux deuxièmes plaquettes parallèles, superposées formant charges absorbantes des ondes électromagnétiques, adjacentes aux plaquettes gyromagnétiques,
- une âme fomée par un conducteur plan, disposée entre les plaquettes gyromagnétiques et entre les charges absorbantes, l'âme ayant une forme inscrite dans un trapèze curviligne, dont le grand côté est disposé selon l'axe longitudinal des plaquettes gyromagnétiques et dont deux côtés adjacents sont curvilignes, tournant leur convexité vers le grand côté dont les extrémités forment l'entrée et la sortie du dispositif, ladite âme convertissant une onde de volume présente à l'entrée du dispositif en une onde de surface et reconvertissant à la sortie du dispositif l'onde de surface en une onde de volume, ce dispositif étant caractérisé en ce que, en vue d'absorber les ondes de volume parasites générées par résonance, et d'empêcher la résonance des ondes de modes d'ordres supérieures, l'âme comporte, par son bord curviligne opposé au grand côté propageant l'onde OSEL en sens direct, et situé entre les deux plaquettes gyromagnétiques, au moins une zône de couplage fort avec le mode OSEL d'ondes de surface se propageant en sens inverse du sens de propagation à faible pertes.

L'invention sera mieux comprise par la description suivante d'un exemple d'application, supportée par les figures annexées données à titre d'exemple et qui représentent:
- figure 1: vue en plan d'un dispositif non réciproque à ondes de surface selon l'art connu, ouvert pour en montrer la structure;
- figure 2: vue en coupe d'un dispositif non réciproque montrant la forme des champs électriques des modes de surface OSEL et de volume;
- figure 3: vue en plan d'un dispositif non réciproque selon l'invention;
- figure 4: vue en plan d'un isolateur à fort isolement, selon l'invention;
- figure 5: courbe de perte d'insertion d'un isolateur selon la figure 3;
- figure 6: courbe de découplage d'un isolateur selon la figure 3.

La figure 1 rappelle, de façon très schématique, la structure d'un dispositif non réciproque à ondes de surface selon l'art connu du document FR-A 2507391. Ce dispositif est vu ouvert, et il est complété par son symétrique par rapport au plan de la figure.

Il comporte une plaquette 1, parallèlépipédique, de matériau conducteur gyromagnétique, contre lequel est placée une autre plaquette 2, parallèlépipédique, de matériau absorbant. Sur ces deux plaquettes est placée une feuille 3 métallique, de forme sensiblement trapézoïdale, dont le grand côté rectiligne est en contact avec le matériau gyromagnétique 1, et le petit côté rectiligne en contact - ou à l'extérieur - avec le matériau absorbant 2. L'ensemble est complété par une seconde plaquette conductrice et une seconde plaquette absorbante, symétriques par rapport à la pièce métallique 3, et est plongé dans un champ magnétique Hₒ produit par un aimant et des pièces polaires non représentés. Le champ Hₒ est perpendiculaire au plan de la pièce 3. Deux connecteurs d'entrée et de sortie - non représentés - sont réunis aux extrémités 4 et 5 de la feuille 3.

Ce dispositif comprend par ailleurs trois zônes de fonctionnement. A l'entrée 4, dans la partie de triangle curviligne jusqu'au point repéré A de la feuille métallique 3 formant l'onde de volume de mode TEM présente à l'entrée est convertie en une onde de surface OSEL. Dans la partie centrale, entre les points A et A_{'}, les ondes parasites en modes de volumes sont absorbées par la charge absorbante 2. A la sortie 6, à partir du point A', une seconde zône de couplage, symétrique de la précédente, reconvertit les ondes de surface OSEL en ondes de volumes. Dans ce dispositif non réciproque, les modes de surface se transmettent, dans le sens direct entrée-sortie, le long du bord rectiligne de l'âme 3, tandis que les modes parasites provenant de la sortie se transmettent le long du bord curviligne de l'âme 3, et sont absorbés par la charge absorbante 2. Des flèches symbolisent la transmission de ces modes.

Il a été dit précédemment que de tels dispositifs connus supportent des modes parasites de volume excités à partir du mode de surface OSEL dont on ne savait pas bloquer systématiquement le processus d'excitation. Ces modes parasites se traduisent par des déformations non négligeables des courbes de réponse des paramètres «S» de l'isolateur. En ce qui concerne la perte d'insertion, la courbe de réponse présente vers les hautes fréquences des «bosses» d'absorption supplémentaire, périodiques, de période dépendant de la largeur et de la longueur de la plaquette de ferrite 1. Elles augmentent avec la fréquence et finissent par présenter des pertes d'insertion trop élevées, atteignant ou dépassant le double de l'affaiblissement propre au mode OSEL. En ce qui concerne l'isolation, ou atténuation en sens inverse, la courbe de réponse présente, aux mêmes fréquences que pour l'affaiblissement d'insertion, des diminutions importantes de l'isolation, paramètre fondamental pour un dispositif non réciproque. Enfin, on observe encore les même fluctuations pour les rapports d'ondes stationnaires.

L'objet de l'invention est de proposer une nouvelle conception des dispositifs à ondes de surface OSEL, telle qu'ils ne supportent plus de modes de volume, et de réaliser avec des moyens simples des isolateurs à fort isolement, performants, à bande étendue et compacts.

Dans tout volume propageant des ondes, le mode intéressant peut être accompagné de modes indésirables. Lorsque la bande de fréquence utile et les caractéristiques du volume (dimensions, matériau) le permettent, le procédé le plus simple est de choisir les dites caractéristiques de façon que le volume ne puisse supporter qu'un seul mode.

Ce n'est pas le cas pour les dispositifs à très large bande, et plus particulièrement pour ceux à mode OSEL. Le mode OSEL existe seul dans la bande de fréquence telle que:
avec:
ω = pulsation,
ωµ = pulsation de résonance,
µ = perméabilité,
µ_{eff} = perméabilité efficace,
K = élément non diagonal du tenseur de perméabilité.

Par contre, pour cote! que µ_{eff} > 0, il peut exister des modes de volume, mais leur apparition ne peut se produire que s'il existe un processus d'excitation. Dans le cas des dispositifs à mode OSEL, les modes de volume sont excitables:
- soit, pour l'onde directe guidée par le bord rectiligne de l'âme, à partir des défauts des éléments, entraînant un rayonnement diffracté,
- soit, pour l'onde inverse, directement par le bord incurvé de l'âme.

Les modes de volume sont donc excitables, surtout en sens inverse, puisqu'il est quasi impossible de réaliser une âme infiniment mince, et parafaitement droite, ou un ferrite polycristallin parfaitement homogène et poli.

Puisque les modes de volume existent, et que leur présence est certaine dès la limite de la première octave de la bande passante, il est apparu possible de les bloquer par le même élément absorbant placé le long du ferrite et sous l'âme central que celui qui réalise l'absorption de la puissance arrivant en sens inverse (effet d'isolation).

Mais ce blocage n'est qu'imparfait car, lorsque le mode de volume existe, il ne se couple à l'absorbant que par ses champs de fuite, le mode étant limité dans l'espace défini d'un côté par le bord de l'âme centrale (effet dit de mur magnétique) et de l'autre côté par le bord opposé du ferrite (effet de discontinuité électrique).

La figure 2 représente une vue d'un dispositif non réciproque, selon une coupe BB' sur la figure 1, qu'elle complète d'ailleurs en montrant sa structure symétrique par rapport à l'âme centrale 3. Les pièces de ferrite ont une largeur active notée S, comprise entre le bord rectiligne de l'âme et la surface de discontinuité diélectrique entre ferrite 1 et absorbant 2. La ligne en pointillé 6 représente le mur magnétique; la courbe 7 donne l'allure de l'amplitude des champs électriques du mode OSEL, tandis que la courbe 8 donne l'allure de l'amplitude des champs électriques des modes de volume d'ordre n = 1. Bien entendu, ces modes ne sont pas limités chacun dans une moitié du volume de ferrite: la séparation n'a été faite que pour simplifier la figure.

L'amortissement d'un mode de volume en fait chuter la surtension, et par conséquent le taux d'énergie prélevée au mode OSEL.

Les modes parasites peuvent être des résonances dans la longueur active LA du ferrite (fig. 1, LA = AA' ) définie par avec
m: nombre de demi-longueurs d'onde nécessaires pour qu'il y ait résonance,
λ_{gn} = longueur d'onde guidée du mode de volume d'ordre n

Les modes sont tels leur nombre d'onde kxn soit égale à S étant la largeur active du ferrite.

Pratiquement, de 5 à 10 modes, excités à partir des modes de volume TEₒ₁ et TEₐ₂, peuvent être ainsi masqués mais non supprimés. Ceci se traduit:
- soit par une réduction de la largeur de bande à performances acceptables,
- soit par une diminution des performances, à largeur de bande donnée, par rapport à ce que l'on peut espérer en mode OSEL seul.

Le fondement de l'invention consiste à empêcher le phénomène de résonance des modes d'ordres supérieures, donc l'apparition de couplages importants entre l'énergie transportée par ces modes.

Selon l'invention, on intercale dans le résonateur en mode quasi TE - c'est-à-dire dans la zône centrale de l'âme, telle qu'elle a été décrite précédemment - une zône de couplage fort avec le mode OSEL se propageant en sens inverse du sens à faible perte, sur le bord de l'âme centrale opposé au bord rectiligne propageant l'onde OSEL en sens direct. La réalisation pratique de cette zône de couplage sera détaillée ultérieurement, mais elle a pour effet:
- de tansférer l'énergie du mode de volume au mode OSEL,
- de transporter cette énergie vers l'absorbant, puisque la zône de couplage est située du côté de l'âme qui recouvre l'absorbant.

Si la zône de couplage est de dimensions assez grandes, c'est-à-dire au moins une demi-onde du mode OSEL, le phénomène de résoncance est rendu impossible.

Le dispositif non réciproque selon l'invention représenté en figure 3 a une structur d'ensemble proche de celle des dispositifs connus, tels que représentés en figure 1. Comme eux, il comporte une plaquette 1 en matériau gyromagnétique tel qu'un ferrite, et une plaquette 2 formant charge absorbante, ainsi qu'une âme métallique 9, qui est de préférence une fine feuille de cuivre.

Bien entendu, une seconde plaquette de ferrite 1 et une seconde charge absorbante 2 sont disposées symétriquement aux premières par rapport à l'âme métallique 9, selon la coupe de la figure 2, et l'ensemble est soumis au champ magnétique Hₒ d'un aimant non représenté.

L'originalité du dispositif selon l'invention vient de la forme géométrique de l'âme conductrice 9. Celle-ci a toujours une forme qui évoque celle d'un trapèze curviligne, avec entre l'entrée 4 et la sortie 5, un grand bord rectiligne 9, disposé parallèlement au bord du ferrite 1, complété par deux bords curvilignes 11 et 12, dont la convexité est dirigée vers le grand bord rectiligne 10, et rejoignant respectivement l'entrée 4 et la sortie 5 à la charge absorbante 2. Mais ce qui était le petit bord rectiligne de l'âme 3 de la figure 1 est profondément entaillé en un bord curviligne 13 selon le courbe, sur une profondeur telle qu'une partie 14 du bord 13 soit située entre les deux plaquettes de ferrite 1.

C'est cette région où la partie 14 du bord de l'âme métallique 9 se trouve entre les ferrites 1 qui forme la zône de couplage. Si l'entaille n'est pas suffisamment profonde, et que le bord 13 de l'âme 9 est toujours entre les deux charges absorbantes 2, il n'y a pas de zône de couplage et il n'y a pas d'effet notable de suppression des modes de volume.

Le bord curviligne 13 peut avoir un profil simple, tel que circulaire, ou du second degré, selon une ellipse ou une parabole, ou encore une forme plus complexe, et être ou non symétrique par rapport à une droite perpendiculaire au grand bord 10.

Si l'entaille qui forme le bord curviligne 13 se réduit à une fente fine, la zône de couplage le long de la partie 14 de ce bord est inexistante et il n'y a pas d'effet.

Si l'on appelle Z la longueur, mesurée le long du ferrite, de la zône de couplage engendrée par la partie 14 du bord curviligne 13, le mode de volume d'ordre n est bloqué dès que: en pratique, on prendra:

Si l'on appelle ZZ la longueur de l'âme conductrice 9, à hauteur de la jonction ferrite 1-absorbant 2, de chaque côté de la zône de couplage de longueur Z, cette longueur ZZ est préférentiellement: Il faut que ZZ soit suffisamment grand, car il est en liaison avec l'atténuation transversale du mode de volume.

L'amélioration apportée par les zônes de couplage trouve son application dans les dispositifs à fort isolement. L'isolation des dispositifs fonctionnant en mode OSEL est fonction de:
- l'atténuation propre entre les deux modes OSEL incident et réfléchi, qu'on peut améliorer en accroissant la longueur du dispositif, mais pratiquement une longueur de 3 fois la largeur active S du ferrite ne donne pas plus de 30 dB d'isolation dans la plupart des cas,
- l'énergie transmise par les modes d'ordre supérieurs.

Une solution consiste à réaliser des dispositifs à haute isolation dans lesquels plusieurs isolateurs OSEL sont mis en série, mais cela augmente la longueur du dispositif et ses pertes d'insertion en même temps que l'isolation.

Selon l'invention, il devient possible de réaliser des dispositifs à haute isolation comportant une pluralité -2, ou 4...- de zônes de couplage, pour accroître l'isolation sans augmenter en proportion les pertes d'insertion.

La figure 4 représente un isolateur à fort isolement, dont l'âme 9 comporte trois zônes de couplage 14 entre le mode OSEL et les modes TEₒₙ. Quel que soit le nombre de zônes de couplage qui sont créées dans l'âme 9, un plus grand nombre augmente les pertes d'insertion du dispositif mais pas proportionnellement, la longueur de propagation ne variant pas proportionnellement. Cependant, elles restent faibles, comme le montre la courbe de la figure 5.

Celle-ci concerne un dispositif à une seule zône de couplage de Z = 4 mm, qui correspond à λo/2 vers 10 GHz, fréquence de coupure du premier mode de volume du dispositif mesuré. Il fonctionne entre 6,5 et 18 GHz. Les pertes d'insertion, de -1,8 dB à 6,5 GHz, sont uniformément comprises entre -1,08 et -1,80 dB, jusque 17,5 GHz, et ne dépassent par-2,05 dB à 18 GHz.

La figure 6 correspond au découplage du même isolateur dans la même bande de fréquences. Bien que la courbe ne soit pas monotone, elle est toujours compris entre -46,69 dB et -61,77 dB, ce qui représente un gain considérable sur l'isolement qui, dans un dispositif antérieur, est de l'ordre de -20 dB à -35 dB, pour des pertes d'insertion très proches (< 1,6 dB).

En ce qui concerne les autres parties constitutives de l'isolateur, elles sont conformes aux descriptions données dans les brevets cités plus haut. Les plaquettes en ferrite 1 sont de préférence en un seul bloc chacune, tandis que les charges absorbantes 2 peuvent être en une ou plusieurs parties, et en contact ou hors contact avec les ferrites. Le matériau absorbant a de préférence une impédance d'onde proche de celle de mode OSEL. Enfin, l'aimant et ses pièces polaires sont préférablement intégrés au dispositif pour former boîtier.

L'invention est appliquée aux dispositifs non réciproques à forte isolation, dans le domaine des hyperfréquences.

## Revendications

1. Dispositif hyperfréquence non réciproque à ondes de surface électromagnétiques (OSEL) comportant, inclus dans un champ magnétique (Hₒ):
- deux premières plaquettes parallèles (1), superposées, en matériau gyromagnétique dans lesquelles se propagent les ondes de surface,
- deux deuxièmes plaquettes parallèles (2), superposées formant charges absorbantes des ondes électromagnétiques, adjacentes aux plaquettes gyromagnétiques (1)
- une âme formée par un conducteur plan (9), disposée entre les plaquettes gyromagnétiques (1) et entre les charges absorbantes (2), l'âme ayant une forme inscrite dans un trapèze curviligne, dont le grand côté (10) est disposé selon l'axe longitudinal des plaquettes gyromagnétiques (1) et dont deux côtés adjacents (11, 12) sont curvilignes, tournant leur convexité vers le grand côté (10) dont les extrémités forment l'entrée (4) et la sortie (5) du dispositif, ladite âme (9) convertissant une onde de volume (TEM) présente à l'entrée (4) du dispositif en une onde de surface et reconvertissant à la sortie (5) du dispositif l'onde de surface en une onde de volume, ce dispositif étant caractérisé en ce que, en vue d'absorber les ondes de volume parasites générées par résonance, et d'empêcher la résonance des ondes de modes d'ordres supérieurs, l'âme (9) comporte, par son bord (14) curviligne, opposé au grand côté (10) propageant l'onde OSEL en sens direct, et situé entre les deux plaquettes gyromagnétiques (1), au moins une zône (Z) de couplage fort avec le mode OSEL d'ondes de surface se propageant en sens inverse du sens de propagation à faibles pertes.

2. Dispositif hyperfréquence non réciproque, selon la revendication 1, caractérisé en ce que l'âme (9) comporte trois zônes:
- une première zône, située entre le grand côté (10) et un côté curviligne (11), convertissant une onde de volume (TEM) présente à l'entrée (4) du dispositif en une onde de surface OSEL,
- une deuxième zône, symétrique de la première, reconvertissant à la sortie (5) du dispositif l'onde de surface OSEL en une onde de volume (TEM)
- entre les première et deuxième zônes, une troisième zône (Z) de couplage fort, située entre le bord (13) de l'âme (9) opposé du côté rectiligne (10), ledit bord (13) ayant une forme curviligne, dont la convexité est tournée vers le côté rectiligne (10), l'entaille ainsi formée dans l'âme (9) ayant une pronfondeur suffisante pour qu'une partie (14) de ce bord curviligne (13) soit située entre les deux plaquettes gyromagnétiques (1).

3. Dispositif hyperfréquence non réciproque selon la revendication 2, caractérisé en ce que le bord curviligne (13) opposé au côté rectiligne (10) de l'âme (9) a une forme circulaire.

4. Dispositif hyperfréquence non réciproque selon la revendication 2, caractérisé en ce que le bord curviligne (13) opposé au côté rectiligne (10) de l'âme (9) a une forme parabolique ou elliptique.

5. Dispositif hyperfréquence non réciproque selon la revendication 2, caractérisé en ce que le bord curviligne (13) opposé au côté rectiligne (10) de l'âme (9) a une forme complexe réunissant des segments rectilignes et des segments curvilignes.

6. Dispositif hyperfréquence non réciproque selon la revendication 2, caractérisé en ce que, au niveau de la jonction entre plaquettes gyromagnétiques (1) et plaquettes absorbantes (2), les longueurs de la zône de couplage (Z) et des deux parties (ZZ) de l'âme (9) entourant cette zône de couplage sont, chacune, supérieure ou égale a λ_{g1}/2, λ_{g1} étant la longueur d'onde guidée d'ordre 1.

7. Isolateur à fort isolement, caractérisé en ce qu'il comporte une âme (9) comprenant une pluralité de zônes de fort couplage (Z) conformément au dispositif non réciproque de la revendication 1.

## Patentansprüche

1. Nicht reziproke Ultrahochfrequenzvorrichtung für elektromagnetische Oberflächenwellen (ELOW), bei welcher in einem Magnetfeld (Hₒ) angeordnet sind:
- zwei erste übereinanderliegende parallele Plättchen (1) aus gyromagnetischem Material, in denen sich die Oberflächenwellen fortpflanzen, zwei zweite Plättchen (2), die Belastungen zur Absorption der elektromagnetischen Wellen bilden und an die gyromagnetischen Plättchen (1) angrenzen.
- ein aus einem Flachleiter gebildeter Kern (9), der zwischen den gyromagnetischen Plättchen (1) und zwischen den Absorptionsbelastungen (2) angeordnet ist, wobei der Kern eine Form hat, die in ein krummliniges Trapez eingeschrieben ist, dessen grosse Seite (10) gemäss der Längsachse der gyromagnetischen Plättchen (1) angeordnet ist und wovon zwei angrenzende Seiten (11, 12) krummlinig sind, wobei ihre Wölbung der grossen Seite (10) zugewandt ist, deren Enden den Eingang (4) und Ausgang (5) der Vorrichtung bilden, wobei dieser Kern (9) eine am Eingang (4) der Vorrichtung vorhandene Raumwelle (TEM) in eine Oberflächenwelle umwandelt und am Ausgang (5) der Vorrichtung die Oberflächenwelle in eine Raumwelle rückwandelt, wobei diese Vorrichtung dadurch gekennzeichnet ist, dass um die durch Resonanz erzeugten parasitären Raumwellen zu absorbieren und die Resonanz der Wellen von Typen höherer Grössenordnung zu verhindern, der Kern (9) durch seinen krummlinigen Rand (14), der gegenüber der grossen, die elektromagnetische Oberflächenwelle direkt fortpflanzenden Seite (10) und zwischen den beiden gyromagnetischen Plättchen (1) liegt, mindestens eine Zone starker Kopplung (Z) mit Oberflächenwellen des Typs elektromagnetischer Oberflächenwellen umfasst, die sich entgegengesetzt zur Fortpflanzungsrichtung mit geringen Verlusten fortpflanzen.

2. Nicht reziproke Ultrahochfrequenzvorrichtung nach Anspruch 1, dadurch gekennzeichnet, dass der Kern (9) drei Zonen umfasst:
- eine erste Zone, die zwischen der grossen Seite (10) und einer krummlinigen Seite (11) gelegt ist, und eine am Eingang (4) der Vorrichtung vorhandene Raumwelle (TEM) in eine elektromagnetische Oberflächenwelle umwandelt;
- eine zweite Zone, die symmetrisch zur ersten verläuft und am Ausgang (5) der Vorrichtung die elektromagnetische Oberflächenwelle in eine Raumwelle (TEM) rückwandelt,
- zwischen der ersten und zweiten Zone eine dritte starke Kopplungszone (Z), die zwischen dem Rand (13) des Kerns (9) gegenüber der geradlinigen Seite (10) gelegen ist, wobei dieser Rand (13) eine krummlinige Form hat, deren Wölbung gegen die geradlinige Seite (10) hin gerichtet ist, wobei die so im Kern (9) geformte Auskehlung tief genug ist, damit ein Teil (14) dieses krummlinigen Randes (13) zwischen den beiden gyromagnetischen Plättchen (1) gelegen ist.

3. Nicht reziproke Ultrahochfrequenzvorrichtung nach Anspruch 2, dadurch gekennzeichnet, dass der krummlinige Rand (13), der gegenüber dem geradlinigen Rand (10) des Kerns (9) liegt, kreisförmig ist.

4. Nicht reziproke Ultrahochfrequenzvorrichtung nach Anspruch 2, dadurch gekennzeichnet, dass der krummlinige Rand (13), der gegenüber der geradlinigen Seite (10) des Kerns (9) liegt, parabel- oder ellipsenförmig ist.

5. Nicht reziproke Ultrahochfrequenzvorrichtung nach Anspruch 2, dadurch gekennzeichnet, dass der krummlinige Rand (13), der gegenüber der geradlinigen Seite (10) des Kerns (9) liegt, eine komplexe Form hat, die geradlinige und krummlinige Segmente vereint.

6. Nicht reziproke Ultrahochfrequenzvorrichtung nach Anspruch 2, dadurch gekennzeichnet, dass an dem Übergang zwischen gyromagnetischen Plättchen (1) und Absorptionsplättchen (2) jede der Längen der Kopplungszone (Z) und der beiden diese Kopplungszone umgebenden Partien (ZZ) des Kerns (9) grösser oder gleich Xi/2 ist, wobei Ag1 die Wellenlänge erster Ordnung der geführten Welle ist.

7. Hochisolierender Isolator, dadurch gekennzeichnet, dass er einen Kern (9) umfasst, der gemäss der nicht reziproken Vorrichtung des Anspruchs 1 eine Vielzahl von starken Kopplungszonen (Z) enthält.

## Claims

1. A microwave, non-reciprocal electromagnetic surface wave (OSEL) device comprising, included in a magnetic field (Hₒ):
- two first superposed parallel plates (1) of gyromagnetic material in which surface waves are able to be propagated,
- two second plates forming absorbing charges for the electromagnetic waves and placed adjacent to the gyromagnetic plates (1),
- a core formed by a planar conductor (9), placed between the gyromagnetic plates (1) and between the absorbing charges (2), the core having a form inscribed within a curvilinear trapezium, of which the major side (10) is aligned with the longitudinal axis of the gyromagnetic plates (1) and whose two adjacent sides (11 and 12) are curvilinear and convex towards the major side (10) whose ends form the inlet (4) and the outlet (5) of the device, the said core (9) converting a volume wave (TEM) present at the inlet (4) of the device into a surface wave and reconverting, at the outlet (5) of the device, the surface wave into a volume wave, said device being characterized in that, in order to absorb the parasitic volume waves generated by resonance and to prevent resonance of the waves of higher mode orders, the core (9) comprises, along its curvilinear edge (14) opposite to the major side (10) propagating the OSELwave in the forwad direction and situated between the two gyromagnetic plates (1), at least one high coupling zone (Z) for coupling with the OSEL mode of surface waves being propagated in the direction opposite to propagation with low losses.

2. The non-reciprocal microwave device as claimed in claim 1, characterized in that the core (9) comprises three zones:
- a first zone situated between the major side (10) and a curvilinear side (11), converting a volume wave (TEM) present at the inlet (4) of the device into a surface wave OSEL.
- a second zone, symmetrical in relation to the first one, reconverting the surface wave OSEL into a volume wave (TEM) at the outlet (5) of the device, and
- between the first and second zone, a third high coupling zone (Z), situated between the edge (13) of the core (9) opposite to the rectilinear side (10), the said edge (13) having a curvilinear form and being convex towards the rectilinear side (10), the notch this formed in the core (9) having a suf-
ficient depth for a part (14) of this curvilinear edge (13) to be situated between the two gyromagnetic plates (1).

3. The non-reciprocal microwave device as claimed in claim 2, characterized in that the curvilinear edge (13) opposite to the rectilinear side (10) of the core (9) has a circularform.

4. The non-reciprocal microwave device as claimed in claim 2, characterized in that the curvilinear edge (13) opposite to the rectiliniear side (10) of the core (9) has parabolic or elliptical form

5. The non-reciprocal microwave device as claimed in claim 2, characterized in that the curvilinear edge (13) opposite to the rectilinear side (10) of the core (9) has a complex form made up of rectilinear segments and curvilinear segments.

6. The non-reciprocal microwave device as claimed in claim 2, characterized in that at the level of the junction between the gyromagnetic plates (1) and the absorbing plates (2), the lengths of the coupling zone (Z) and of the two parts (ZZ) of the core (9) surrounding this coupling zone are severally greater than or equal to λ_{g1}/2, where λ_{g1} is the length of the wave guided to the order 1.

7. An isolating device with a high isolating effect, characterized in that it comprises a core (9) comprising a plurality of high coupling zones (Z) in accordance with the non-reciprocal device as claimed in claim 1.
